# EUROPÄISCHE PATENTSCHRIFT

(11) **EP 0 915 048 B1**
(45) Veröffentlichungstag und Bekanntmachung des Hinweises auf die Patenterteilung: **14.02.2001**
(21) Anmeldenummer: 98890178.1
(22) Anmeldetag: 23.06.1998
(51) Int. Cl.: B65H 19/26

(54) **Einrichtung zur Unterteilung einer Papierbahn**
Device for dividing a paper web
Dispositif pour diviser une bande de papier

(30) Priorität: 04.11.1997 AT 185797
(43) Veröffentlichungstag der Anmeldung: 12.05.1999
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard, Dipl.-Ing. Patentanwalt

(56) Entgegenhaltungen:
- EP-A- 0 727 376
- WO-A-86/00282
- WO-A-86/06357
- GB-A- 1 135 945
- US-A- 3 765 615
- US-A- 4 414 258

## Beschreibung

Die gegenständliche Erfindung betrifft eine Einrichtung zur Unterteilung einer auf einer Trommel aufwickelbaren Papierbahn, bestehend aus einem aus Kunststoffmaterial gefertigten Reißband, welches auf der leeren Trommel wendelförmig aufgewickelt wird, wodurch es die Papierbahn längs einer wendelförmigen Linie unterteilt.
Es ist bekannt, Papierbahnen, welche auf einer Trommel aufgewickelt werden, mittels Reißbändern, die auf der leeren Trommel wendelförmig aufgewickelt werden, zu unterteilen, um die Papierbahn in weiterer Folge auf einer leeren Spule aufwickeln zu können. Da die Reißbänder eine sehr hohe Zugfestigkeit aufweisen müssen, ist es bekannt, diese aus miteinander verklebten Papierschnüren oder aus einem mehrlagigen Papierband herzustellen.

Bekannte, aus Papier gefertigte Reißbänder sind deshalb vorteilhaft, weil sie zugleich mit den Papierabfällen einer Wiederverwertung zugeführt werden können. Diesen bekannten Reißbändern haftet jedoch der Nachteil an, daß sie zur Gewährleistung der erforderlichen Zugfestigkeit eine Dicke in der Größenordnung von mindestens etwa 1,5 mm aufweisen müssen. Da derartige Reißbänder auf die leere Trommel wendelförmig aufgewickelt werden und über diese Reißbänder in weiterer Folge die Papierbahn aufgewickelt wird, bedingt jedoch die relativ große Dicke der Reißbänder, daß durch die Reißbänder in einer Vielzahl von Lagen der auf die Trommel aufgewickelten Papierbahn Einprägungen verursacht werden, wodurch das Papier den Anforderungen an Qualität nicht entspricht, sondern vielmehr einen Ausschuß darstellt.

US 3 765 615 A offenbart eine Einrichtung gemäß dem Oberbegriff des Anspruchs 1.

Der gegenständlichen Erfindung liegt die Aufgabe zugrunde, ein aus einem Kunststoffmaterial hergestelltes Reißband zu schaffen, durch welches die dem bekannten Stand der Technik anhaftenden Nachteile vermieden werden.

Dies wird erfindungsgemäß dadurch erzielt, daß das Reißband aus vorgerecktem Polyamid hergestellt ist, wobei es eine Dicke von maximal 0,6 mm aufweist.

Vorzugsweise ist das Reißband aus einer Folie aus extrudiertem, vorgerecktem Polyamid geschnitten. Nach einer bevorzugten Ausführungsform weist das Reißband eine Dicke von 0,1 mm bis 0,3 mm und eine Breite von 15 mm bis 25 mm, vorzugsweise von 19 mm, auf. Zudem sind vorzugsweise die Kanten des Reißbandes abgefast oder abgerundet.

Der Gegenstand der Erfindung ist nachstehend anhand eines in der Zeichnung dargestellten Ausführungsbeispiels näher erläutert. Es zeigen:
- Fig. 1: eine erste Ausführungsform eines erfindungsgemäßen Reißbandes, in Draufsicht,
- Fig. 1a: das Reißband gemäß Fig. 1, im Schnitt,
- Fig. 1b: das Detail A der Fig. 1a, in vergrößertem Maßstab,
- Fig. 2: eine zweite Ausführungsform eines erfindungsgemäßen Reißbandes, in Draufsicht,
- Fig. 2a: das Reißband gemäß Fig. 2, im Schnitt,
- Fig. 2b: das Detail B der Fig. 2a, in vergrößertem Maßstab,
- Fig. 3: eine dritte Ausführungsform eines erfindungsgemäßen Reißbandes, in Draufsicht,
- Fig. 3a: das Reißband gemäß Fig. 3, im Schnitt, und
- Fig. 3b: das Detail C der Fig. 3a, in vergrößertem Maßstab,

In der Fig. 1 und 1a ist ein Reißband 1 dargestellt, welches aus einer extrudierten, vorgereckten Polyamidfolie geschnitten ist, wodurch es, wie dies aus Fig. 1b ersichtlich ist, scharfkantig ausgebildet ist.

Die Dicke d dieses Reißbandes beträgt 0,1 mm bis 0,6 mm, vorzugsweise 0,1 mm bis 0,3 mm. Die Breite b dieses Reißbandes 1 beträgt 15 mm bis 25 mm, vorzugsweise 19 mm. Die Zugfestigkeit dieses Reißbandes 1 beträgt mindestens 120 kg. Die Dehnung beträgt maximal 8 %.

Ein aus extrudiertem, vorgerecktem Polyamid gefertigtes Reißband ist einerseits hinreichend steif, daß es auf eine leere Trommel aufgebracht werden kann. Es ist zudem hinreichend elastisch, um sich an die Trommel dicht anzulegen. Da es eine sehr geringe Dicke aufweist, werden nur wenige Lagen der darüber gewickelten Papierbahn mit Einprägungen versehen, wodurch der auftretende Ausschuß sehr gering ist. Da dieses Reißband 1 hinreichend zugfest ist, kann es trotz seiner geringen Dicke die bestimmungsgemäße Funktion erfüllen, ohne daß die Gefahr besteht, daß es reißt.
Bei unterschiedlichen Dicken der Papierbahn können dabei auch Reißbänder mit unterschiedlichen Dicken zur Anwendung gebracht werden.

Wie dies in den Fig. 2, 2a und 2b dargestellt ist, kann dieses Reißband 2 mit abgefasten Kanten ausgebildet sein, wobei die Kanten über ein Drittel der Dicke d des Reißbandes mit 45° abgefast sind.

Wie dies in den Fig. 3, 3a und 3b dargestellt ist, kann dieses Reißband 3 mit abgerundeten Kanten ausgebildet sein, wobei der Radius r der halben Dicke d gleich ist.
Eine Abfasung bzw. Abrundung der Kanten der Reißbänder 2 bzw. 3 ist dann vorteilhaft, wenn die Trommeln, auf welche die Papierbahnen aufgewickelt werden, mit einem weichen Oberflächenbelag ausgebildet sind, welcher durch scharfe Kanten der Reißbänder beschädigt werden kann.

## Patentansprüche

1. Einrichtung zur Unterteilung einer auf einer Trommel aufwickelbaren Papierbahn, bestehend aus einem aus einem Kunststoffmaterial gefertigten Reißband, welches auf der leeren Trommel wendelförmig aufgewickelt wird, wodurch es die Papierbahn längs einer wendelförmigen Linie unterteilt, dadurch gekennzeichnet, daß das Reißband (1, 2, 3) aus vorgerecktem Polyamid hergestellt ist, wobei es eine Dicke von maximal 0,6 mm aufweist.

2. Einrichtung nach Patentanspruch 1, dadurch gekennzeichnet, daß das Reißband (1, 2, 3) aus einer Folie aus extrudiertem, vorgerecktem Polyamid geschnitten ist.

3. Einrichtung nach einem der Patentansprüche 1 und 2, dadurch gekennzeichnet, daß das Reißband (1, 2, 3) eine Dicke (d) von 0,1 mm bis 0,3 mm aufweist.

4. Einrichtung nach einem der Patentansprüche 1 bis 3, dadurch gekennzeichnet, daß das Reißband (1, 2, 3) eine Breite (b) von 15 mm bis 25 mm, vorzugsweise von 19 mm, aufweist.

5. Einrichtung nach einem der Patentansprüche 1 bis 4, dadurch gekennzeichnet, daß die Kanten des Reißbandes (2, 3) abgefast oder abgerundet sind.

## Claims

1. A means for dividing a paper web windable on a drum, comprising a tear strip made of a plastics material, which is wound helically on the empty drum, whereby it divides the paper web along a helical line, characterised in that the tear strip (1, 2, 3) is made of prestretched polyamide and exhibits a maximum thickness of 0.6 mm.

2. A means according to claim 1, characterised in that the tear strip (1, 2, 3) is cut from a film of extruded, prestretched polyamide.

3. A means according to one of claims 1 and 2, characterised in that the tear strip (1, 2, 3) exhibits a thickness (d) of 0.1 mm to 0.3 mm.

4. A means according to one of claims 1 to 3, characterised in that the tear strip (1, 2, 3) exhibits a width (b) of 15 mm to 25 mm, preferably 19 mm.

5. A means according to one of claims 1 to 4, characterised in that the edges of the tear strip (2, 3) are bevelled or rounded.

## Revendications

1. Dispositif destiné à diviser une bande de papier pouvant être enroulée sur un tambour, constitué d'une bande d'arrachage faite d'une matière plastique et qui est enroulée en spirale sur le tambour vide, ce qui fait qu'elle divise la bande de papier le long d'une ligne en spirale, caractérisé en ce que la bande d'arrachage (1, 2, 3) est de préférence en polyamide pré-étiré et présente une épaisseur de 0,6 mm au maximum.

2. Dispositif selon la revendication 1, caractérisé en ce que la bande d'arrachage (1, 2, 3) est coupée dans une feuille de polyamide extrudée, pré-étirée.

3. Dispositif selon l'une des revendications 1 et 2, caractérisé en ce que la bande d'arrachage (1, 2, 3) présente une épaisseur (d) de 0,1 mm à 0,3 mm.

4. Dispositif selon l'une des revendications 1 à 3, caractérisé en ce que la bande d'arrachage (1, 2, 3) présente une largeur (b) de 15 mm à 25 mm, de préférence de 19 mm.

5. Dispositif selon l'une des revendications 1 à 4, caractérisé en ce que les bords de la bande d'arrachage (2, 3) sont biseautés ou arrondis.
